# EUROPÄISCHE PATENTSCHRIFT

(11) **EP 2 153 055 B1**
(45) Veröffentlichungstag und Bekanntmachung des Hinweises auf die Patenterteilung: **19.06.2013**
(21) Anmeldenummer: 08736639.9
(22) Anmeldetag: 30.04.2008
(51) Int. Cl.: F02M 61/14, F02M 61/16

(54) **BRENNKRAFTMASCHINE MIT DICHTUNGSSCHUTZ FÜR EIN KRAFTSTOFFEINSPRITZVENTIL**
INTERNAL COMBUSTION ENGINE WITH SEALING PROTECTION FOR A FUEL INJECTION VALVE
MOTEUR À COMBUSTION INTERNE POURVU D'UNE PROTECTION POUR UN ÉLÉMENT D'ÉTANCHÉITÉ D'UNE SOUPAPE D'INJECTION DE CARBURANT

(30) Priorität: 02.05.2007 DE 102007020506; 30.04.2008 DE 102008001489
(43) Veröffentlichungstag der Anmeldung: 17.02.2010
(73) Patentinhaber: Robert Bosch GmbH, 70442 Stuttgart (DE)
(72) Erfinder: JUNG, Klaus, 71334 Waiblingen (DE); SCHEFFEL, Martin, 71665 Vaihingen (DE)
(86) Internationale Anmeldenummer: PCT/EP2008/055328
(87) Internationale Veröffentlichungsnummer: WO 2008/135489

(56) Entgegenhaltungen:
- EP-A- 1 701 033
- EP-A2- 1 063 423
- DE-A1- 10 103 826
- JP-A- 2000 009 000
- JP-A- 2000 310 332
- JP-A- 2004 239 124
- US-A- 5 794 856

## Beschreibung

### Stand der Technik

Die vorliegende Erfindung betrifft eine Brennkraftmaschine mit einem Dichtungsschutz für eine Dichtung eines Kraftstoffeinspritzventils.

Brennkraftmaschinen sind aus dem Stand der Technik in unterschiedlichen Ausgestaltungen bekannt. Hierbei sind insbesondere Brennkraftmaschinen bekannt, welche einen Kraftstoff mittels eines Kraftstoffeinspritzventils direkt in einen Brennraum einspritzen. Hierzu ist das Kraftstoffeinspritzventil in einem Zylinderkopf angeordnet und spritzt den Kraftstoff direkt in den Brennraum ein. Zur Abdichtung zwischen dem Kraftstoffeinspritzventil und dem Zylinderkopf wird hierbei eine ringförmige Dichtung, beispielsweise ein Teflonring, verwendet. Da im Brennraum während des Betriebes sehr hohe Temperaturen herrschen und der Dichtring zwischen dem Kraftstoffeinspritzventil und dem Zylinderkopf relativ nahe am Brennraum angeordnet ist, können insbesondere negative thermische Einwirkungen auf den Dichtring wirken. Zwar wurde festgestellt, dass sich schon nach kurzer Betriebsdauer der Brennkraftmaschine in einem Spalt zwischen dem Kraftstoffeinspritzventil und dem Zylinderkopf brennraumseitig Rußpartikel anordnen können, welche die Dichtung teilweise gegen den Brennraum thermisch isolieren. Hierbei ist es in der Praxis jedoch derart, dass die Anlagerung der Rußpartikel nicht gleichmäßig erfolgt, so dass dadurch kein zuverlässiger Schutz für die Dichtung durch die Rußpartikelanlagerung möglich ist.

Ferner ist aus der DE 10 2005 019 313 A1 ein Kraftstoffeinspritzventil bekannt, bei welchem ein geschlitzter Abschirmring am Kraftstoffeinspritzventil angeordnet ist. Der Abschirmring ist dabei zwischen der Dichtung und dem Brennraum angeordnet und weist einen rechteckigen Querschnitt auf. Hierdurch kann jedoch keine vollständige Abschirmung des Dichtelements sichergestellt werden, da aufgrund des Schlitzes und des rechteckigen Querschnitts kein vollständiger Schutz des Dichtelements möglich ist.

JP 2004 239124, JP 2000 3103320 offenbaren einen O-ring als Dichtelement sowie einen rechteckigen Abschirmring. EP 1 063 423 A2, US 5 794 856 und DE 10 103 826 A1 offenbaren Einspritzdüsen mit zwei O-Ringen, wobei es sich um im Ansaugrohr oder Zylinderkopf montierte Niederdruck-Einspritzdüsen handelt, welche nicht direkt in den Brennraum einspritzen.

### Vorteile der Erfindung

Die erfindungsgemäße Brennkraftmaschine mit den Merkmalen des Patentanspruchs 1 weist demgegenüber den Vorteil auf, dass sie eine exzellente Abschirmung für einen zwischen einem Kraftstoffeinspritzventil und einem Zylinderkopf angeordneten Dichtelement bereitstellt, so dass das Dichtelement eine sehr hohe Lebensdauer aufweist. Die Abschirmung ist dabei in Axialrichtung des Kraftstoffeinspritzventils zwischen dem Dichtelement und einem Brennraum der Brennkraftmaschine angeordnet. Dabei weist die Abschirmung eine Ringform auf, welche zusätzlich einen runden Querschnitt bzw. einen radial außen abgerundeten Querschnitt hat. Die Verwendung des runden bzw. abgerundeten Querschnitts des Abschirmrings ermöglicht es dabei, dass der Abschirmring fest zwischen der Zylinderkopfwand und einer äußeren Gehäusewand des Kraftstoffeinspritzventils sitzt. Dadurch kann sichergestellt werden, dass während des Betriebes der Brennkraftmaschine im Brennraum auftretende Vorgänge keinen negativen Einfluss auf das Dichtelement haben, da das Dichtelement durch den Abschirmring geschützt ist. Die Ausbildung mit einem runden Querschnitt stellt dabei ferner sicher, dass ein linienförmiger Kontakt zwischen der Zylinderkopfwand und dem Kraftstoffeinspritzventil erreicht wird.

Die Unteransprüche zeigen bevorzugte Weiterbildungen der Erfindung.

Gemäß einer bevorzugten Ausgestaltung der vorliegenden Erfindung ist der Abschirmring aus Draht hergestellt. Dadurch kann der Abschirmring besonders einfach und kostengünstig bereitgestellt werden. Ferner kann ein aus Draht hergestellter Abschirmring auch einfach montiert werden. Alternativ ist der Abschirmring aus einem hochtemperaturbeständigen Material, insbesondere einem haftungstemperaturbeständigen Kunststoff, hergestellt.

Vorzugsweise ist der Abschirmring in einer im Kraftstoffeinspritzventil gebildeten Nut angeordnet. Dadurch kann insbesondere die Zylinderkopfwand sehr einfach, z.B. als zylindrische Bohrung, ausgebildet sein.

Besonders bevorzugt ist das Dichtelement in einer im Kraftstoffeinspritzventil gebildeten ersten Nut angeordnet und der Abschirmring in einer im Kraftstoffeinspritzventil gebildeten zweiten Nut angeordnet. Dadurch wird vermieden, dass der Abschirmring in direktem Kontakt mit dem Dichtelement steht. Allerdings müssen hierfür zwei separate Nuten in dem Kraftstoffeinspritzventil vorgesehen werden.

Gemäß einer alternativen Ausgestaltung der vorliegenden Erfindung sind der Abschirmring und das Dichtelement in einer gemeinsamen Nut im Kraftstoffeinspritzventil angeordnet und voneinander beabstandet. Dadurch ist es möglich, dass nur eine Nut zur Aufnahme des Abschirmring und des Dichtelements im Kraftstoffeinspritzventil notwendig ist.

Der Abschirmring weist besonders bevorzugt eine geschlossene Ringform auf. Dies kann beispielsweise durch einen Verbindungsvorgang der freien Enden des Abschirmrings, z.B. mittels Schweißen oder Kleben, erfolgen. Dadurch werden insbesondere Probleme an einem Spalt zwischen Kraftstoffeinspritzventil und Zylinderkopfwand vermieden. Alternativ weist der Abschirmring eine offene, d.h. radial geschlitzte, Ringform auf. Dadurch kann der Abschirmring bei der Montage aufgeweitet werden.

Gemäß einer weiteren alternativen Ausgestaltung der vorliegenden Erfindung ist der Abschirmring in einer Nut angeordnet, welche im Zylinderkopf gebildet ist. Dadurch kann der Abschirmring schon vor einer Montage des Kraftstoffeinspritzventils im Zylinderkopf montiert werden.

Gemäß einer weiteren bevorzugten alternativen Ausgestaltung der vorliegenden Erfindung ist der Abschirmring teilweise in einer im Zylinderkopf gebildeten Nut und teilweise in einer im Kraftstoffeinspritzventil gebildeten Nut angeordnet. Mit anderen Worten sitzt der Abschirmring teilweise in der Wand des Zylinderkopfs und teilweise in dem Gehäuse des Kraftstoffeinspritzventils, wobei jeweils entsprechend tiefe Nuten gebildet sind. Die Nuten weisen vorzugsweise eine Tiefe auf, welche einem Radius des Abschirmrings mit rundem Querschnitt entspricht.

Vorzugsweise ist ein Durchmesser des Abschirmrings gleich einer Dicke des Dichtelements in Radialrichtung.

Besonders vorteilhaft ist es, den Abschirmring mit einem dünnwandigen C-förmigen Profil zu versehen, das eine konvexe Wölbung nach radial außen aufweist und damit nach innen hin einen offenen Hohlraum umschließt. Bei dieser Ausgestaltungsform des Abschirmrings handelt es sich um eine besonders materialsparende Variante, die dazu eine hohe Elastizität und Abschirmsicherheit bietet.

Gemäß einer weiteren bevorzugten Ausgestaltung der vorliegenden Erfindung ist in einer vom Brennraum abgewandten Seite des Dichtelements ein erweiterter Spalt vorgesehen, welcher überschüssiges Material oder Abrieb oder Ähnliches des Dichtelements aufnehmen kann.

### Zeichnung

Nachfolgend werden bevorzugte Ausführungsbeispiele der Erfindung unter Bezugnahme auf die begleitende Zeichnung im Detail beschrieben. In der Zeichnung zeigen:
- Figur 1: eine schematische Schnittansicht einer Brennkraftmaschine gemäß einem ersten Ausführungsbeispiel der Erfindung,
- Figur 2: eine schematische Schnittansicht einer Brennkraftmaschine gemäß einem zweiten Ausführungsbeispiel der vorliegenden Erfindung,
- Figur 3: eine schematische Schnittansicht einer Brennkraftmaschine gemäß einem dritten Ausführungsbeispiel der vorliegenden Erfindung,
- Figur 4: eine schematische Schnittansicht einer Brennkraftmaschine gemäß einem vierten Ausführungsbeispiel der vorliegenden Erfindung, und
- Figuren 5 bis 9: fünf weitere alternative Ausführungsbeispiele von Abschirmringen, die einen radial außen abgerundeten Querschnitt besitzen.

### Bevorzugte Ausführungsformen der Erfindung

Nachfolgend wird unter Bezugnahme auf die Figur 1 eine Brennkraftmaschine gemäß einem bevorzugten Ausführungsbeispiel der Erfindung im Detail beschrieben.

Figur 1 zeigt die Brennkraftmaschine 1 nur teilweise und sehr schematisch. Das Bezugszeichen 2 bezeichnet dabei einen Zylinderkopf und mit dem Bezugszeichen 3 ist ein Kraftstoffeinspritzventil bezeichnet. Das Kraftstoffeinspritzventil 3 spritzt Kraftstoff 5 direkt in einen Brennraum 4 ein, was in Figur 1 schematisch dargestellt ist. Das Kraftstoffeinspritzventil 3 ist im Zylinderkopf 2 fixiert und weist ein Dichtelement 6 auf, welches beispielsweise ein Teflonring ist. Das Dichtelement 6 ist in einer ersten Nut 16 im Kraftstoffeinspritzventil 3 angeordnet. Das Dichtelement 6 dichtet somit den Brennraum im Bereich des Kraftstoffeinspritzventils 3 ab. Da das Dichtelement 6 relativ nahe am Brennraum angeordnet ist, ist es möglich, dass während des Betriebs der Brennkraftmaschine durch den Spalt 8 zwischen dem Zylinderkopf 2 und dem Kraftstoffeinspritzventil 3 negative Einflüsse auf das Dichtelement 6 wirken. Um dies zu verhindern, ist nun im Spalt 8 ein Abschirmring 7 angeordnet, welcher einen runden Querschnitt aufweist. Der Abschirmring 7 ist aus einem Drahtmaterial hergestellt und ist in einer zweiten ringförmigen Nut 17 angeordnet.

Der Abschirmring 7 ist somit in Axialrichtung X-X des Kraftstoffeinspritzventils zwischen dem Dichtelement 6 und dem Brennraum 4 angeordnet. An einer brennraumabgewandten Seite des Dichtelements 6 ist ferner ein Aufnahmeraum 10 zur Aufnahme von Abrieb o.Ä. angeordnet. Der Aufnahmeraum 10 ist z.B. durch einen sich erweiterten Spalt zwischen dem Zylinderkopf 2 und dem Kraftstoffeinspritzventil 3 gebildet.

Der Abschirmring 7 mit rundem Querschnitt hat dabei den Vorteil, dass er eine linienförmige Abdichtung am Zylinderkopf und eine linienförmige Abdichtung am Kraftstoffeinspritzventil 3 ermöglicht. Hierdurch kann sichergestellt werden, dass Einflüsse aus dem Brennraum 4 nicht direkt auf das Dichtelement 6 wirken. Dadurch kann das Dichtelement 6 eine sehr lange Lebensdauer aufweisen. Insbesondere kann dadurch das Dichtelement 6 vor einer direkten Wirkung der Brennraumgase geschützt werden.

Da zwischen dem Abschirmring 7 und dem Dichtelement 6 ein vorbestimmter Abstand vorhanden ist, sind das Dichtelement 6 und der Abschirmring 7 nicht miteinander in Kontakt. Dadurch kann insbesondere auch vermieden werden, dass aufgrund einer Wärmeleitung eine Beschädigung des Dichtelements auftritt.

Nachfolgend wird unter Bezugnahme auf Figur 2 eine Brennkraftmaschine 1 gemäß einem zweiten Ausführungsbeispiel der Erfindung im Detail beschrieben. Gleiche bzw. funktional gleiche Teile sind dabei mit den gleichen Bezugszeichen wie im ersten Ausführungsbeispiel bezeichnet.

Im Unterschied zum ersten Ausführungsbeispiel sind beim zweiten Ausführungsbeispiel das Dichtelement 6 und der Abschirmring 7 in einer gemeinsamen Nut 9, welche im Kraftstoffeinspritzventil 3 vorgesehen ist, angeordnet. Dabei sind das Dichtelement 6 und der Abschirmring 7 unmittelbar benachbart zueinander in der Nut 9 angeordnet. Hierbei ist insbesondere eine einfachere und kostengünstigere Herstellung möglich, da nur eine gemeinsame Nut für das Dichtelement 6 und den Abschirmring 7 im Gehäusebereich des Kraftstoffeinspritzventils 3 hergestellt werden muss. Es sei angemerkt, dass hierbei auch ein vorbestimmter Abstand zwischen dem Dichtelement 6 und dem Abschirmring 7 in der gemeinsamen Nut 9 vorhanden sein kann. Ansonsten entspricht dieses Ausführungsbeispiel dem vorhergehenden Ausführungsbeispiel, so dass auf die dort gegebene Beschreibung verwiesen werden kann.

Nachfolgend wird unter Bezugnahme auf Figur 3 eine Brennkraftmaschine 1 gemäß einem dritten Ausführungsbeispiel der Erfindung beschrieben, wobei gleiche bzw. funktional gleiche Teile wieder mit den gleichen Bezugszeichen wie in den vorhergehenden Ausführungsbeispielen bezeichnet sind. Das dritte Ausführungsbeispiel ist ähnlich zum ersten Ausführungsbeispiel, wobei im Unterschied dazu der Abschirmring 7 sowohl teilweise im Zylinderkopf 2 als auch teilweise im Kraftstoffeinspritzventil 3 angeordnet ist. Hierzu ist im Zylinderkopf 2 eine Nut 2a ausgebildet und im Kraftstoffeinspritzventil 3 ist eine Nut 3a ausgebildet. In axialer Richtung X-X des Kraftstoffeinspritzventil 3 sind die beiden Nuten 2a, 3a auf gleicher Höhe angeordnet. Die Tiefe der beiden Nuten 2a und 3a ist dabei derart gewählt, dass jede Nut ungefähr die Hälfte des Abschirmrings 7 aufnimmt. Mit anderen Worten ist die Tiefe der Nuten 2a und 3a jeweils ungefähr gleich wie der Radius des Abschirmrings 7 mit rundem Querschnitt. Durch diese Maßnahme wird insbesondere eine verbesserte Fixierung des Abschirmrings 7 in der Brennkraftmaschine erreicht.

Figur 4 zeigt ein viertes Ausführungsbeispiel, wobei gleiche bzw. funktional gleiche Teile wieder mit den gleichen Bezugszeichen wie in den vorherigen Ausführungsbeispielen bezeichnet sind. Das vierte Ausführungsbeispiel entspricht dabei im Wesentlichen dem zweiten Ausführungsbeispiel, wobei beim vierten Ausführungsbeispiel eine Vertiefung 9a in der gemeinsamen Nut 9 vorgesehen ist. In der Vertiefung 9a ist der Abschirmring 7 angeordnet. Die Vertiefung 9a ist rillenförmig ausgebildet und läuft um den gesamten Umfang herum. Ansonsten entspricht dieses Ausführungsbeispiel dem vorhergehenden Ausführungsbeispiel, so dass auf die dort gegebene Beschreibung verwiesen werden kann.

In den Figuren 5 bis 9 sind fünf weitere alternative Ausführungsbeispiele von Abschirmringen 7 gezeigt, die einen radial außen abgerundeten Querschnitt besitzen, dabei aber nicht vollständig rund sind. Die in den Figuren 5, 6 und 7 dargestellten Abschirmringe 7 besitzen an ihrer zur Mittelachse X-X hin gerichteten Innenseite z.B. jeweils eine parallel zur Mittelachse X-X verlaufende radial innere Begrenzungswand. Die radial äußere Begrenzungswand des Abschirmrings 7 verläuft entweder mit einem konstanten Radius über seine gesamte Dicke (Figur 5) oder nur mit abgerundeten Eckbereichen, deren Rundungen mit entsprechenden Radien fließend von der radial äußeren Begrenzungswand zur oberen und unteren Stirnseite übergehen (Figur 6) oder deren Rundungen mit entsprechenden Radien einerseits zur radial äußeren Begrenzungswand tangential übergehen und andererseits zu der oberen und unteren Stirnseite nicht tangential übergehen (Figur 7).

Die in den Figuren 8 und 9 gezeigten Ausführungsbeispiele von Abschirmringen 7 zeichnen sich dadurch aus, dass sie ein C-förmiges Profil mit einer konvexen Wölbung nach radial außen aufweisen und damit zur Mittelachse X-X hin einen offenen Hohlraum umschließen. Bei diesen Beispielen sind die Abschirmringe 7 insofern ähnlich einem gebogenen dünnwandigen Blech ausgeführt und besitzen damit kein Vollprofil. In Figur 8 ist ein Abschirmring 7 gezeigt, der mit einer veränderlichen Wanddicke ausgebildet ist, während der in Figur 9 dargestellte Abschirmring 7 mit konstanter Wanddicke ausgeformt ist.

## Patentansprüche

1. Brennkraftmaschine, umfassend einen Brennraum (4) und ein Kraftstoffeinspritzventil (3), welches Kraftstoff (5) direkt in den Brennraum (4) einspritzt, wobei das Kraftstoffeinspritzventil (3) in einem Zylinderkopf (2) angeordnet ist und zwischen dem Kraftstoffeinspritzventil (3) und dem Zylinderkopf (2) ein ringförmiges Dichtelement (6) angeordnet ist, um den Brennraum (4) abzudichten, und wobei in einer Axialrichtung (X-X) des Kraftstoffeinspritzventils (3) zwischen dem Dichtelement (6) und dem Brennraum (4) ein Abschirmring (7) angeordnet ist, **dadurch gekennzeichnet, dass** der Abschirmring (7) einen runden Querschnitt bzw. einen radial außen abgerundeten Querschnitt aufweist.

2. Brennkraftmaschine nach Anspruch 1, **dadurch gekennzeichnet, dass** der Abschirmring (7) aus Draht oder hochtemperaturbeständigem Kunststoff hergestellt ist.

3. Brennkraftmaschine nach einem der vorhergehenden Ansprüche, **dadurch gekennzeichnet, dass** der Abschirmring (7) in einer im Kraftstoffeinspritzventil (3) gebildeten Nut (17, 9, 9a) angeordnet ist.

4. Brennkraftmaschine nach Anspruch 3, **dadurch gekennzeichnet, dass** das Dichtelement (6) in einer im Kraftstoffeinspritzventil (3) gebildeten ersten Nut (16) angeordnet ist und der Abschirmring (7) in einer im Kraftstoffeinspritzventil (3) gebildeten zweiten Nut (17) angeordnet ist.

5. Brennkraftmaschine nach Anspruch 1 oder 2, **dadurch gekennzeichnet, dass** der Abschirmring (7) und das Dichtelement (6) in einer gemeinsamen Nut (9) angeordnet sind und der Abschirmring (7) vom Dichtelement (6) beabstandet ist oder der Abschirmring (7) das Dichtelement (6) kontaktiert.

6. Brennkraftmaschine nach einem der vorhergehenden Ansprüche, **dadurch gekennzeichnet, dass** der Abschirmring (7) eine geschlossene Ringform oder eine offene Ringform aufweist.

7. Brennkraftmaschine nach Anspruch 1 oder 2, **dadurch gekennzeichnet, dass** der Abschirmring (7) teilweise in einer im Zylinderkopf (2) gebildeten Nut (2a) und teilweise in einer im Kraftstoffeinspritzventil (3) gebildeten Nut (3a) angeordnet ist.

8. Brennkraftmaschine nach Anspruch 7, **dadurch gekennzeichnet, dass** die im Zylinderkopf (2) gebildete Nut (2a) und die im Kraftstoffeinspritzventil (3) gebildete Nut (3a) jeweils die gleiche Tiefe, insbesondere eine Tiefe entsprechend einem Radius des Abschirmrings (7) mit rundem Querschnitt, aufweisen.

9. Brennkraftmaschine nach einem der vorhergehenden Ansprüche, **dadurch gekennzeichnet, dass** ein Durchmesser des Abschirmrings (7) gleich einer Dicke des Dichtelements (6) in Radialrichtung ist.

10. Brennkraftmaschine nach einem der Ansprüche 1 bis 7, **dadurch gekennzeichnet, dass** die radial äußere Begrenzungswand des Abschirmrings (7) zumindest in einem Teilbereich abgerundet verläuft, wobei ein konstanter Radius über seine gesamte Dicke vorgesehen ist oder abgerundete Eckbereiche ausgeformt sind.

11. Brennkraftmaschine nach einem der Ansprüche 1 bis 7, **dadurch gekennzeichnet, dass** der Abschirmring (7) ein dünnwandiges C-förmiges Profil mit einer konvexen Wölbung nach radial außen aufweist und damit nach innen hin einen offenen Hohlraum umschließt.

12. Brennkraftmaschine nach einem der vorhergehenden Ansprüche, **dadurch gekennzeichnet, dass** an einer brennraumabgewandten Seite des Dichtelements (6) ein Aufnahmeraum (10) angeordnet ist, um Abrieb des Dichtelements (6) aufzunehmen.

## Claims

1. Internal combustion engine, comprising a combustion chamber (4) and a fuel injection valve (3) which injects fuel (5) directly into the combustion chamber (4), wherein the fuel injection valve (3) is arranged in a cylinder head (2) and an annular sealing element (6) is arranged between the fuel injection valve (3) and the cylinder head (2) in order to seal off the combustion chamber (4), and wherein a shielding ring (7) is arranged between the sealing element (6) and the combustion chamber (4) as viewed in an axial direction (X-X) of the fuel injection valve (3), **characterized in that** the shielding ring (7) has a circular cross section or a radially outwardly rounded cross section.

2. Internal combustion engine according to Claim 1, **characterized in that** the shielding ring (7) is produced from wire or from high-temperature-resistant plastic.

3. Internal combustion engine according to one of the preceding claims, **characterized in that** the shielding ring (7) is arranged in a groove (17, 9, 9a) formed in the fuel injection valve (3).

4. Internal combustion engine according to Claim 3, **characterized in that** the sealing element (6) is arranged in a first groove (16) formed in the fuel injection valve (3), and the shielding ring (7) is arranged in a second groove (17) formed in the fuel injection valve (3).

5. Internal combustion engine according to Claim 1 or 2, **characterized in that** the shielding ring (7) and the sealing element (6) are arranged in a common groove (9), and the shielding ring (7) is spaced apart from the sealing element (6) or the shielding ring (7) makes contact with the sealing element (6).

6. Internal combustion engine according to one of the preceding claims, **characterized in that** the shielding ring (7) has a closed ring shape or an open ring shape.

7. Internal combustion engine according to Claim 1 or 2, **characterized in that** the shielding ring (7) is arranged partially in a groove (2a) formed in the cylinder head (2) and partially in a groove (3a) formed in the fuel injection valve (3).

8. Internal combustion engine according to Claim 7, **characterized in that** the groove (2a) formed in the cylinder head (2) and the groove (3a) formed in the fuel injection valve (3) each have the same depth, in particular a depth corresponding to a radius of the shielding ring (7) with circular cross section.

9. Internal combustion engine according to one of the preceding claims, **characterized in that** a diameter of the shielding ring (7) is equal to a thickness of the sealing element (6) in the radial direction.

10. Internal combustion engine according to one of Claims 1 to 7, **characterized in that** the radially outer delimiting wall of the shielding ring (7) extends in rounded form at least in one partial region, wherein a constant radius is provided over the entire thickness of said shielding ring, or rounded corner regions are formed.

11. Internal combustion engine according to one of Claims 1 to 7, **characterized in that** the shielding ring (7) has a thin-walled C-shaped profile with a radially outwardly directed convex curvature, and thus surrounds an open cavity in the inward direction.

12. Internal combustion engine according to one of the preceding claims, **characterized in that** a receiving chamber (10) for receiving abraded material of the sealing element (6) is arranged on a side of the sealing element (6) remote from the combustion chamber.

## Revendications

1. Moteur à combustion interne, comportant une chambre de combustion (4) et une soupape d'injection de carburant (3) qui injecte du carburant (5) directement dans la chambre de combustion (4), la soupape d'injection de carburant (3) étant disposée dans une tête de cylindre (2) et un élément d'étanchéité annulaire (6) étant disposé entre la soupape d'injection de carburant (3) et la tête de cylindre (2), afin de fermer hermétiquement la chambre de combustion (4), et une bague de protection (7) étant disposée entre l'élément d'étanchéité (6) et la chambre de combustion (4) dans une direction axiale (X-X) de la soupape d'injection de carburant (3), **caractérisé en ce que** la bague de protection (7) présente une section transversale ronde ou une section transversale arrondie radialement à l'extérieur.

2. Moteur à combustion interne selon la revendication 1, **caractérisé en ce que** la bague de protection (7) est fabriquée en fil métallique ou en plastique résistant aux températures élevées.

3. Moteur à combustion interne selon l'une quelconque des revendications précédentes, **caractérisé en ce que** la bague de protection (7) est disposée dans une rainure (17, 9, 9a) formée dans la soupape d'injection de carburant (3).

4. Moteur à combustion interne selon la revendication 3, **caractérisé en ce que** l'élément d'étanchéité (6) est disposé dans une première rainure (16) formée dans la soupape d'injection de carburant (3) et la bague de protection (7) est disposée dans une deuxième rainure (17) formée dans la soupape d'injection de carburant (3).

5. Moteur à combustion interne selon la revendication 1 ou 2, **caractérisé en ce que** la bague de protection (7) et l'élément d'étanchéité (6) sont disposés dans une rainure commune (9) et la bague de protection (7) est espacée de l'élément d'étanchéité (6) ou la bague de protection (7) est en contact avec l'élément d'étanchéité (6).

6. Moteur à combustion interne selon l'une quelconque des revendications précédentes, **caractérisé en ce que** la bague de protection (7) présente une forme annulaire fermée ou une forme annulaire ouverte.

7. Moteur à combustion interne selon la revendication 1 ou 2, **caractérisé en ce que** la bague de protection (7) est disposée partiellement dans une rainure (2a) formée dans la tête de cylindre (2) et partiellement dans une rainure (3a) formée dans la soupape d'injection de carburant (3).

8. Moteur à combustion interne selon la revendication 7, **caractérisé en ce que** la rainure (2a) formée dans la tête de cylindre (2) et la rainure (3a) formée dans la soupape d'injection de carburant (3) présentent respectivement la même profondeur, en particulier une profondeur correspondant à un rayon de la bague de protection (7) présentant une section transversale ronde.

9. Moteur à combustion interne selon l'une quelconque des revendications précédentes, **caractérisé en ce qu'**un diamètre de la bague de protection (7) est égal à une épaisseur de l'élément d'étanchéité (6) dans la direction radiale.

10. Moteur à combustion interne selon l'une quelconque des revendications 1 à 7, **caractérisé en ce que** la paroi de délimitation radialement extérieure de la bague de protection (7) s'étend de manière arrondie au moins dans une région partielle, un rayon constant étant prévu sur toute son épaisseur ou des régions de coin arrondies étant façonnées.

11. Moteur à combustion interne selon l'une quelconque des revendications 1 à 7, **caractérisé en ce que** la bague de protection (7) présente un profil en forme de C à paroi mince doté d'une courbure convexe radialement vers l'extérieur et entoure ainsi vers l'intérieur un espace creux ouvert.

12. Moteur à combustion interne selon l'une quelconque des revendications précédentes, **caractérisé en ce qu'**un espace de réception (10) est disposé d'un côté de l'élément d'étanchéité (6) opposé à la chambre de combustion, afin de recevoir la matière abrasée de l'élément d'étanchéité (6).
